# EUROPÄISCHE PATENTSCHRIFT

(11) **EP 1 759 115 B1**
(45) Veröffentlichungstag und Bekanntmachung des Hinweises auf die Patenterteilung: **04.11.2009**
(21) Anmeldenummer: 05726501.9
(22) Anmeldetag: 18.04.2005
(51) Int. Cl.: F02M 59/46

(54) **HOCHDRUCKPUMPE FÜR EINE KRAFTSTOFFEINSPRITZEINRICHTUNG EINER BRENNKRAFTMASCHINE**
HIGH PRESSURE PUMP FOR A FUEL INJECTION DEVICE OF AN INTERNAL COMBUSTION ENGINE
POMPE A HAUTE PRESSION POUR UN DISPOSITIF D'INJECTION DE CARBURANT D'UN MOTEUR A COMBUSTION INTERNE

(30) Priorität: 16.06.2004 DE 102004028998
(43) Veröffentlichungstag der Anmeldung: 07.03.2007
(73) Patentinhaber: ROBERT BOSCH GMBH, 70442 Stuttgart (DE)
(72) Erfinder: KOEHLER, Achim, 71254 Ditzingen (DE); AMBROCK, Sascha, 70839 Gerlingen (DE)
(86) Internationale Anmeldenummer: PCT/EP2005/051692
(87) Internationale Veröffentlichungsnummer: WO 2005/124146

(56) Entgegenhaltungen:
- EP-A- 0 756 293
- EP-A- 0 999 360
- DE-A1- 10 242 591
- GB-A- 2 352 780
- US-A1- 2003 029 423

## Beschreibung

### Stand der Technik

Die Erfindung geht aus von einer Hochdruckpumpe für eine Kraftstoffeinspritzeinrichtung einer Brennkraftmaschine nach der Gattung des Anspruchs 1.

Eine solche Hochdruckpumpe ist durch die DE 198 60 672 A1 bekannt. Diese Hochdruckpumpe weist wenigstens ein Pumpenelement auf mit einem in einer Hubbewegung angetriebenen Pumpenkolben, der einen Pumpenarbeitsraum begrenzt. Beim Saughub des Pumpenkolbens wird über ein Einlassventil Kraftstoff aus einem Kraftstoffzulauf angesaugt und beim Förderhub des Pumpenkolbens wird über ein Auslassventil Kraftstoff aus dem Pumpenarbeitsraum in einen Hochdruckbereich verdrängt. Das Einlassventil weist ein Ventilglied mit einer Dichtfläche auf, mit der es mit einem Ventilsitz zur Steuerung der Verbindung des Pumpenarbeitsraums mit dem Kraftstoffzulauf zusammenwirkt. Die Dichtfläche und die Sitzfläche des Ventilsitzes sind jeweils kegelstumpfförmig ausgebildet, weisen jedoch unterschiedliche Kegelwinkel auf. Das Ventilglied ist durch den im Pumpenarbeitsraum herrschenden Druck in Schließrichtung und durch den im Kraftstoffzulauf herrschenden Druck in Öffnungsrichtung beaufschlagt. Es ergibt sich bei der bekannten Hochdruckpumpe eine Linienberührung zwischen der Dichtfläche des Ventilglieds und der Sitzfläche des Ventilsitzes, wobei sich während der Betriebsdauer der Hochdruckpumpe infolge von Verschleiß die Lage der Linienberührung ändert, was zu einer Änderung des öffnungsdrucks des Einlassventils führt, da sich dabei die Größe der vom Druck im Kraftstoffzulauf beaufschlagten Fläche des Ventilglieds ändert. Hierdurch wird die Befüllung des Pumpenarbeitsraums mit Kraftstoff verschlechtert, so dass die Fördercharakteristik der Hochdruckpumpe beeinträchtigt ist.

Durch die US-A-2003/0029423 ist eine Hochdruckpumpe bekannt, die ein Einlassventil aufweist, dessen Ventilglied einen kegelstumpfförmigen Abschnitt und einen zylindrischen Abschnitt aufweist, wodurch eine hervorstehende Kante gebildet ist, die an einer Dichtfläche eines Ventilsitzes mit einem zum kegelstumpfförmigen Abschnitt des Ventilglieds unterschiedlichen Kegelwinkel anliegt. Die Kante ist dabei spitzwinklig ausgebildet und es ergibt sich während der Betriebsdauer der Hochdruckpumpe infolge von Verschleiß ebenfalls eine Änderung des Öffnungsdrucks des Einlassventils und damit eine Beeinträchtigung der Fördercharakteristik der Hochdruckpumpe.

### Vorteile der Erfindung

Die erfindungsgemäße Hochdruckpumpe mit den Merkmalen gemäß Anspruch 1 hat demgegenüber den Vorteil, dass sich der Öffnungsdruck des Einlassventils über die Betriebsdauer der Hochdruckpumpe nur wenig ändert, so dass die Fördercharakteristik der Hochdruckpumpe auch über die Betriebsdauer zumindest im wesentlichen gleich bleibt.

In den abhängigen Ansprüchen sind vorteilhafte Ausgestaltungen und Weiterbildungen der erfindungsgemäßen Hochdruckpumpe angegeben.

### Zeichnung

Zwei Ausführungsbeispiele der Erfindung sind in der Zeichnung dargestellt und in der nachfolgenden Beschreibung näher erläutert. Es zeigen Figur 1 eine Hochdruckpumpe für eine Kraftstoffeinspritzeinrichtung einer Brennkraftmaschine, Figur 2 ein Einlassventil der Hochdruckpumpe in vergrößerter Darstellung in einem Längsschnitt gemäß einem ersten Ausführungsbeispiel und Figur 3 das Einlassventil gemäß einem zweiten Ausführungsbeispiel.

### Beschreibung der Ausführungsbeispiele

In Figur 1 ist eine Hochdruckpumpe 10 für eine Kraftstoffeinspritzeinrichtung einer Brennkraftmaschine dargestellt, die vorzugsweise eine selbstzündende Brennkraftmaschine ist. Durch die Hochdruckpumpe 10 wird Kraftstoff unter Hochdruck in einen Speicher 12 gefördert, aus dem Kraftstoff zur Einspritzung an der Brennkraftmaschine entnommen wird. Der Hochdruckpumpe 10 wird durch eine Förderpumpe 14 Kraftstoff zugeführt. Die Hochdruckpumpe 10 weist wenigstens ein Pumpenelement 16 auf, das einen zumindest mittelbar durch eine Antriebswelle 18 der Hochdruckpumpe 10 in einer Hubbewegung angetriebenen Pumpenkolben 20 aufweist. Der Pumpenkolben 20 ist in einer zumindest annähernd radial zur Antriebswelle 18 verlaufenden Zylinderbohrung 22 dicht geführt und begrenzt in dem der Antriebswelle 18 abgewandten äusseren Endbereich der Zylinderbohrung 22 einen Pumpenarbeitsraum 24. Die Antriebswelle 18 weist einen Nocken oder einen zu ihrer Drehachse 19 exzentrischen Wellenabschnitt 26 auf, über den bei der Drehbewegung der Antriebswelle 18 die Hubbewegung des Pumpenkolbens 20 bewirkt wird. Der Pumpenarbeitsraum 24 ist über ein in den Pumpenarbeitsraum 24 öffnendes, als Rückschlagventil ausgebildetes Einlassventil 30 mit einem Kraftstoffzulauf von der Förderpumpe 14 her verbindbar. Der Pumpenarbeitsraum 24 ist außerdem über ein aus dem Pumpenarbeitsraum 24 öffnendes, als Rückschlagventil ausgebildetes Auslassventil 32 mit einem Kraftstoffablauf zum Speicher 12 hin verbindbar. Beim Saughub bewegt sich der Pumpenkolben 20 in der Zylinderbohrung 22 radial nach innen, so dass das Volumen des Pumpenarbeitsraums 24 vergrößert wird. Beim Saughub des Pumpenkolbens 20 ist wegen der dabei bestehenden Druckdifferenz das Einlassventil 30 geöffnet, da von der Förderpumpe 14 ein höherer Druck erzeugt wird als der im Pumpenarbeitsraum 24 herrschende Druck, so dass von der Förderpumpe 14 geförderter Kraftstoff in den Pumpenarbeitsraum 24 angesaugt wird. Das Auslassventil 32 ist beim Saughub des Pumpenkolbens 20 geschlossen, da im Speicher 12 ein höherer Druck als im Pumpenarbeitsraum 24 herrscht.

Nachfolgend wird das Einlassventil 30 anhand der Figur 2 näher beschrieben, in der das Einlassventil 30 gemäß einem ersten Ausführungsbeispiel dargestellt ist. Das Einlassventil 30 ist beispielsweise in eine sich radial nach aussen an die Zylinderbohrung 22 anschliessende Bohrung 34 eines Gehäuseteils 36 der Hochdruckpumpe 10 eingesetzt. Die Bohrung 34 ist dabei im Durchmesser gegenüber der Zylinderbohrung 22 größer ausgebildet. Das Gehäuseteil 36 kann beispielsweise ein Zylinderkopf sein, der mit einem anderen Gehäuseteil, in dem die Antriebswelle 18 gelagert ist, verbunden ist oder ein Gehäuseteil sein, in dem auch die Antriebswelle 18 gelagert ist. In die Bohrung 34 mündet nahe deren der Zylinderbohrung 22 zugewandtem Endbereich beispielsweise etwa radial zur Achse der Bohrung 34 ein Kraftstoffzulaufkanal 38, der mit der Förderpumpe 14 verbunden ist. Das Einlassventil 30 weist ein Ventilgehäuse 40 auf, in dem eine im Durchmesser gestufte Bohrung 42 vorhanden ist. Die Bohrung 42 weist einen im Durchmesser kleinen Abschnitt 43 auf, einen sich an den Abschnitt 43 zum Pumpenarbeitsraum 24 anschließenden Abschnitt 44 mit größerem Durchmesser und einen sich an den Abschnitt 44 zum Pumpenarbeitsraum 24 hin anschließenden Abschnitt 45 auf. Das Einlassventil 30 weist ein kolbenförmiges Ventilglied 46 auf, das mit einem zylindrischen Schaft 47 im Bohrungsabschnitt 43 verschiebbar geführt ist. Das Ventilglied 46 weist außerdem einen an den Schaft 47 anschließenden, im Durchmesser gegenüber dem Schaft 47 vergrößerten Kopf 48 auf, wobei am Übergang vom Kopf 48 zum Schaft 47 eine Dichtfläche 49,50 am Ventilglied 46 angeordnet ist. Die Dichtfläche weist zwei in Richtung der Längsachse 51 des Ventilglieds 44 nacheinander angeordnete Abschnitte 49,50 auf, die jeweils zumindest annähernd kegelförmig ausgebildet sein, jedoch voneinander verschiedene Kegelwinkel aufweisen. Der dem Pumpenarbeitsraum 24 abgewandte erste Abschnitt 49 der Dichtfläche weist einen Kegelwinkel α1 auf und der sich zum Pumpenarbeitsraum 24 anschließende zweite Abschnitt 50 der Dichtfläche weist einen Kegelwinkel α2 auf, der kleiner ist als der Kegelwinkel α1. Der Kopf 48 des Ventilglieds 46 weist zum Pumpenarbeitsraum 24. Der Schaft 47 des Ventilglieds 46 ragt mit seinem dem Kopf 48 abgewandten Ende aus dem Bohrungsabschnitt 43 heraus und an diesem greift eine vorgespannte Schließfeder 52 an.

Im Ventilgehäuse 40 ist wenigstens ein Zulaufkanal 53 eingebracht, der in den Bohrungsabschnitt 44 mündet. Vorzugsweise sind mehrere, beispielsweise drei über den Umfang des Ventilgehäuses 40 gleichmäßig verteilte Zulaufkanäle 53 vorgesehen. Der Bohrungsabschnitt 45 ist derart ausgebildet, dass sich dessen Durchmesser vom Bohrungsabschnitt 44 weg zum Pumpenarbeitsraum 24 hin erweitert. Die Mantelfläche des Bohrungsabschnitts 45 bildet dabei eine Sitzfläche eines Ventilsitzes, ist zumindest annähernd kegelförmig ausgebildet und weist einen konstanten Kegelwinkel α3 auf. Der Kegelwinkel α3 ist größer als der Kegelwinkel α2 aber kleiner als der Kegelwinkel α1. Am Übergang zwischen dem ersten Abschnitt 49 und dem zweiten Abschnitt 50 der Dichtfläche ist am Ventilglied 46 eine zur Sitzfläche 45 hin hervorstehende Kante 54 gebildet, mit der das Ventilglied 46 in seiner Schließstellung an der Sitzfläche 45 zur Anlage kommt und dadurch der Pumpenarbeitsraum 24 vom Kraftstoffzulauf mit den Zulaufkanälen 53 getrennt ist. Die beiden Abschnitte 49,50 der Dichtfläche des Ventilglieds 46 schließen einen stumpfen Winkel zwischen sich ein. Die Differenz Δα zwischen dem Kegelwinkel α1 des Abschnitts 49 der Dichtfläche am Ventilglied 46 und dem Kegelwinkel α3 der Sitzfläche 45 beträgt vorzugsweise zwischen etwa 0,1° und 20°. Die Differenz Δα zwischen dem Kegelwinkel α2 des Abschnitts 50 der Dichtfläche am Ventilglied 46 und dem Kegelwinkel α3 der Sitzfläche 45 beträgt vorzugsweise zwischen etwa 0,1° und 90°. Der Winkel β zwischen dem zweiten Abschnitt 50 der Dichtfläche des Ventilglieds 46 und der Längsachse 51 des Ventilglieds 46 ist größer als 0° und kleiner als 90°.

Die innerhalb der Kante 54 angeordnete Fläche des ersten Abschnitts 49 der Dichtfläche des Ventilglieds 46 ist von dem im Kraftstoffzulauf 38,53 herrschenden Druck beaufschlagt, durch den eine Kraft in Öffnungsrichtung auf das Ventilglied 46 erzeugt wird. Die dem Pumpenarbeitsraum 24 zugewandte Stirnfläche des Kopfes 48 des Ventilglieds 46 ist von dem im Pumpenarbeitsraum 24 herrschenden Druck beaufschlagt, durch den eine Kraft in Schließrichtung auf das Ventilglied 46 erzeugt wird. Außerdem wird durch die Schließfeder 52 eine Kraft in Schließrichtung auf das Ventilglied 46 erzeugt. Während der Betriebsdauer der Hochdruckpumpe wird die Kante 54 infolge von Verschleiß etwas flach gedrückt, wobei sich die von dem im Kraftstoffzulauf herrschenden Druck beaufschlagte Fläche des ersten Abschnitts 49 der Dichtfläche des Ventilglieds 46 geringfügig verkleinert, so dass der Öffnungsdruck, das ist die Druckdifferenz zwischen dem im Kraftstoffzulauf herrschenden Druck und dem im Pumpenarbeitsraum 24 herrschenden Druck, bei der das Einlassventil 30 öffnet, geringfügig zunimmt.

Beim Saughub des Pumpenkolbens 20 öffnet das Einlassventil 30, wenn die durch den im Kraftstoffzulauf 38,51 herrschenden Druck, der auf den Abschnitt 49 der Dichtfläche des Ventilglieds 46 wirkt, in Öffnungsrichtung auf das Ventilglied 46 erzeugte Kraft größer ist als die Summe der durch den im Pumpenarbeitsraum 24 herrschenden Druck auf das Ventilglied 46 erzeugten Kraft und die durch die Schließfeder 52 erzeugte Kraft ist. Beim Förderhub des Pumpenkolbens 20 wird durch diesen im Pumpenarbeitsraum 24 ein erhöhter Druck erzeugt, durch den das Einlassventil 30 geschlossen wird.

In Figur 3 ist das Einlassventil 30 gemäß einem zweiten Ausführungsbeispiel dargestellt. Das Einlassventil 30 weist dabei das Ventilgehäuse 40 auf, in dem die Bohrung 42 mit den Abschnitten 43,44 und 45 ausgebildet ist. Abweichend zum ersten Ausführungsbeispiel weist der die Sitzfläche des Ventilsitzes bildende Bohrungsabschnitt 45 keinen konstanten Kegelwinkel auf, sondern einen ersten Abschnitt 45a mit einem Kegelwinkel α4 und einen zweiten Abschnitt 45b mit einem Kegelwinkel α5. Der Kegelwinkel α5 des zweiten Abschnitts 45b ist größer als der Kegelwinkel α4 des ersten Abschnitts 45a. Das Ventilglied 46 weist den im Abschnitt 43 der Bohrung 42 geführten Schaft 47 und den zum Pumpenarbeitsraum 24 weisenden Kopf 48 auf, wobei am Übergang vom Schaft 47 zum Kopf 48 die kegelförmige Dichtfläche 49 angeordnet ist, die einen konstanten Kegelwinkel α6 aufweist. Der Kegelwinkel α4 des ersten Abschnitts 45a der Sitzfläche ist kleiner als der Kegelwinkel α6 der Dichtfläche 49 des Ventilglieds 46 und der Kegelwinkel α5 des zweiten Abschnitts 45b der Sitzfläche ist größer als der Kegelwinkel α6 der Dichtfläche 49 des Ventilglieds 46. Die Differenz Δα zwischen dem Kegelwinkel α4 des ersten Abschnitts 45a der Sitzfläche und dem Kegelwinkel α6 der Dichtfläche 49 des Ventilglieds 46 beträgt vorzugsweise zwischen etwa 0,1° und 90°. Die Differenz Δα zwischen dem Kegelwinkel α5 des zweiten Abschnitts 45b der Sitzfläche und dem Kegelwinkel α6 der Dichtfläche 49 des Ventilglieds 46 beträgt vorzugsweise zwischen etwa 0,1° und 20°. Der Winkel β zwischen dem zweiten Abschnitt 45b der Sitzfläche und der Längsachse 51 des Ventilglieds 46 ist größer als 0° und kleiner als 90°. Am Übergang zwischen den beiden Abschnitten 45a,45b der Sitzfläche ist eine hervorstehende Kante 54 gebildet, an der das Ventilglied 46 in seiner Schließstellung mit seiner Dichtfläche 49 zur Anlage kommt.

## Patentansprüche

1. Hochdruckpumpe für eine Kraftstoffeinspritzeinrichtung einer Brennkraftmaschine, mit wenigstens einem Pumpenelement (16), das einen in einer Hubbewegung angetriebenen Pumpenkolben (20) aufweist, der einen Pumpenarbeitsraum (24) begrenzt, in den beim Saughub des Pumpenkolbens (20) über ein Einlassventil (30) Kraftstoff aus einem Kraftstoffzulauf (38,53) angesaugt wird und aus dem beim Förderhub des Pumpenkolbens (20) Kraftstoff in einen Hochdruckbereich (12) verdrängt wird, wobei das Einlassventil (30) ein Ventilglied (46) aufweist, das mit einer Dichtfläche (49,50;49) mit einem Ventilsitz (45;45a,45b) zur Steuerung der Verbindung des Pumpenarbeitsraums (24) mit dem Kraftstoffzulauf (38,53) zusammenwirkt, wobei das Ventilglied (46) durch den im Kraftstoffzulauf (38,53) herrschenden Druck in Öffnungsrichtung und durch den im Pumpenarbeitsraum (24) herrschenden Druck in Schließrichtung beaufschlagt ist, und wobei die Dichtfläche (49,50;49) des Ventilglieds (46) und die Sitzfläche (45;45a,45b) des Ventilsitzes jeweils zumindest annähernd kegelförmig ausgebildet ist, **dadurch gekennzeichnet, dass** die Dichtfläche (49,50) des Ventilglieds (46) oder die Sitzfläche (45a,45b) des Ventilsitzes zwei Abschnitte (49,50;45a,45b) mit voneinander verschiedenen ersten und zweiten Kegelwinkeln (α1,α2;α4,α5) aufweist, dass die andere Fläche Sitzfläche (45) oder Dichtfläche (49) einen vom ersten und zweiten Kegelwinkel (α1,α2;α4,α5) unterschiedlichen konstanten dritten Kegelwinkel (α3;α6) aufweist und dass am Übergang zwischen den beiden Abschnitten (49,50;45a,45b) eine hervorstehende Kante (54) gebildet ist, an der die Fläche (45;49) mit dem konstanten Kegelwinkel (α3;α6) zur Anlage kommt.

2. Hochdruckpumpe nach Anspruch 1, **dadurch gekennzeichnet, dass** die Differenz zwischen den ersten und zweiten Kegelwinkeln (α1,α2;α4,α5) und dem dritten Kegelwinkel (α3;α6) zwischen etwa 0,1° und 90° beträgt, vorzugsweise zwischen etwa 0,1° und 20° beträgt.

3. Hochdruckpumpe nach Anspruch 1 oder 2, **dadurch gekennzeichnet, dass** die beiden Abschnitte (49,50) mit den voneinander verschiedenen Kegelwinkeln (α1,α2) an der Dichtfläche des Ventilglieds (46) angeordnet sind, dass der erste Abschnitt (49) dem Kraftstoffzulauf (38,53) zugewandt angeordnet ist und den ersten Kegelwinkel (α1) aufweist und dass der zweite Abschnitt (50) dem Pumpenarbeitsraum (24) zugewandt angeordnet ist und den zweiten Kegelwinkel (α2) aufweist, der kleiner als der erste Kegelwinkel (α1) ist.

4. Hochdruckpumpe nach Anspruch 3, **dadurch gekennzeichnet, dass** der erste Kegelwinkel (α1) des ersten Abschnitts (49) der Dichtfläche des Ventilglieds (46) größer ist als der konstante dritte Kegelwinkel (α3) der Sitzfläche (45) und dass der zweite Kegelwinkel (α2) des zweiten Abschnitts (50) der Dichtfläche des Ventilglieds (46) kleiner ist als der konstante dritte Kegelwinkel (α3) der Sitzfläche (45).

5. Hochdruckpumpe nach Anspruch 1 oder 2, **dadurch gekennzeichnet, dass** die zwei Abschnitte (45a,45b) mit voneinander verschiedenen Kegelwinkeln (α4,α5) an der Sitzfläche angeordnet sind, der der erste Abschnitt (45a) dem Kraftstoffzulauf (38,53) zugewandt angeordnet ist und den ersten Kegelwinkel (α4) aufweist und dass der zweite Abschnitt (45b) dem Pumpenarbeitsraum (24) zugewandt angeordnet ist und den zweiten Kegelwinkel (α5) aufweist, der größer als der erste Kegelwinkel (α4) ist.

6. Hochdruckpumpe nach Anspruch 5, **dadurch gekennzeichnet, dass** der erste Kegelwinkel (α4) des ersten Abschnitts (45a) der Sitzfläche kleiner ist als der konstante dritte Kegelwinkel (α6) der Dichtfläche (49) des Ventilglieds (46) und dass der zweite Kegelwinkel (α5) des zweiten Abschnitts (45b) der Sitzfläche größer ist als der konstante dritte Kegelwinkel (α6) der Dichtfläche (49) des Ventilglieds (46).

## Claims

1. High-pressure pump for a fuel injection device of an internal combustion engine, with at least one pump element (16) which has a pump piston (20) which is driven in a lifting movement and which delimits a pump working space (24), into which fuel is sucked in from a fuel inflow (38, 53) via an inlet valve (30) during the suction stroke of the pump piston (20) and out of which fuel is displaced into a high-pressure region (12) during the conveying stroke of the pump piston (20), the inlet valve (30) having a valve member (46) which cooperates by means of a sealing surface (49, 50; 49) with a valve seat (45; 45a, 45b) for controlling the connection of the pump working space (24) to the fuel inflow (38, 53), the valve member (46) being acted upon in the opening direction by the pressure prevailing in the fuel inflow (38, 53) and in the closing direction by the pressure prevailing in the pump working space (24), and the sealing surface (49, 50; 49) of the valve member (46) and the seat surface (45; 45a, 45b) of the valve seat being in each case of at least approximately conical design, **characterized in that** the sealing surface (49, 50) of the valve member (46) or the seat surface (45a, 45b) of the valve seat has two portions (49, 50; 45a, 45b) with first and second cone angles (α1, α2; α4, α5) different from one another, **in that** the other surface, namely the seat surface (45) or the sealing surface (49), has a constant third cone angle (α3; α6) different from the first and the second cone angle (α1, α2; α4, α5), and **in that**, at the transition between the two portions (49, 50; 45a, 45b), a projecting edge (54) is formed, against which the surface (45; 49) with the constant cone angle (α3; α6) comes to bear.

2. High-pressure pump according to Claim 1, **characterized in that** the difference between the first and second cone angles (α1, α2; α4, α5) and the third cone angle (α3; α6) amounts to between about 0.1° and 90°, preferably to between about 0.1° and 20°.

3. High-pressure pump according to Claim 1 or 2, **characterized in that** the two portions (49, 50) with the cone angles (α1, α2) different from one another are arranged on the sealing surface of the valve member (46), **in that** the first portion (49) is arranged so as to face the fuel inflow (38, 53) and has the first cone angle (α1), and **in that** the second portion (50) is arranged so as to face the pump working space (24) and has the second cone angle (α2) which is smaller than the first cone angle (α1).

4. High-pressure pump according to Claim 3, **characterized in that** the first cone angle (α1) of the first portion (49) of the sealing surface of the valve member (46) is larger than the constant third cone angle (α3) of the seat surface (45), and **in that** the second cone angle (α2) of the second portion (50) of the sealing surface of the valve member (46) is smaller than the constant third cone angle (α3) of the seat surface (45).

5. High-pressure pump according to Claim 1 or 2, **characterized in that** the two portions (45a, 45b) with cone angles (α4, α5) different from one another are arranged on the seat surface, and the first portion (45a) is arranged so as to face the fuel inflow (38, 53) and has the first cone angle (α4), and **in that** the second portion (45b) is arranged so as to face the pump working space (24) and has the second cone angle (α5) which is larger than the first cone angle (α4).

6. High-pressure pump according to Claim 5, **characterized in that** the first cone angle (α4) of the first portion (45a) of the seat surface is smaller than the constant third cone angle (α6) of the sealing surface (49) of the valve member (46), and **in that** the second cone angle (α5) of the second portion (45b) of the seat surface is larger than the constant third cone angle (α6) of the sealing surface (49) of the valve member (46).

## Revendications

1. Pompe à haute pression pour un dispositif d'injection de carburant d'un moteur à combustion interne, comprenant au moins un élément de pompe (16), qui présente un piston de pompe (20) entraîné dans un mouvement de course qui délimite un espace de travail de la pompe (24) dans lequel, lors de la course d'aspiration du piston de pompe (20), du carburant est aspiré d'une amenée de carburant (38, 53) par le biais d'une soupape d'admission (30), et hors duquel, lors de la course de refoulement du piston de pompe (20), du carburant est refoulé dans une région haute pression (12), la soupape d'admission (30) présentant un organe de soupape (46) qui coopère par une surface d'étanchéité (49, 50 ; 49) avec un siège de soupape (45 ; 45a, 45b) pour commander la connexion de l'espace de travail de la pompe (24) à l'amenée de carburant (38, 53), l'organe de soupape (46) étant sollicité dans la direction d'ouverture par la pression régnant dans l'amenée de carburant (38, 53) et étant sollicité dans la direction de fermeture par la pression régnant dans l'espace de travail de la pompe (24), et la surface d'étanchéité (49, 50 ; 49) de l'organe de soupape (46) et la surface de siège (45 ; 45a, 45b) du siège de soupape étant réalisées au moins approximativement en forme de conique, **caractérisée en ce que** la surface d'étanchéité (49, 50) de l'organe de soupape (46) ou la surface de siège (45a, 45b) du siège de soupape présente deux portions (49, 50 ; 45a, 45b) avec des premiers et deuxièmes angles de conicité (α1, α2 ; α4, α5) différents les uns des autres, **en ce que** l'autre surface, la surface de siège (45) ou la surface d'étanchéité (49), présente un troisième angle de conicité constant (α3 ; α6) différent du premier et du deuxième angle de conicité (α1, α2 ; α4, α5) et **en ce qu'**à la transition entre les deux portions (49, 50 ; 45a, 45b) est formée une arête saillante (54), contre laquelle la surface (45 ; 49) ayant l'angle de conicité constant (α3 ; α6) vient en appui.

2. Pompe haute pression selon la revendication 1, **caractérisée en ce que** la différence entre le premier et le deuxième angle de conicité (α1, α2 ; α4, α5) et le troisième angle de conicité (α3 ; α6) est comprise entre environ 0,1° et 90°, de préférence entre environ 0,1° et 20°.

3. Pompe haute pression selon la revendication 1 ou 2, **caractérisée en ce que** les deux portions (49, 50) avec les angles de conicité différents l'un de l'autre (α1, α2), sont disposées sur la surface d'étanchéité de l'organe de soupape (46), **en ce que** la première portion (49) est tournée vers l'amenée de carburant (38, 53) et présente le premier angle de conicité (α1) et **en ce que** la deuxième portion (50) est tournée vers l'espace de travail de la pompe (24) et présente le deuxième angle de conicité (α2), qui est plus petit que le premier angle de conicité (α1).

4. Pompe haute pression selon la revendication 3, **caractérisée en ce que** le premier angle de conicité (α1) de la première portion (49) de la surface d'étanchéité de l'organe de soupape (46) est plus grand que le troisième angle de conicité constant (α3) de la surface de siège (45) et **en ce que** le deuxième angle de conicité (α2) de la deuxième portion (50) de la surface d'étanchéité de l'organe de soupape (46) est inférieur au troisième angle de conicité constant (α3) de la surface de siège (45).

5. Pompe haute pression selon la revendication 1 ou 2, **caractérisée en ce que** les deux portions (45a, 45b) sont disposées avec des angles de conicité (α4, α5) différents l'un de l'autre sur la surface de siège qui est tournée vers la première portion (45a) de l'amenée de carburant (38, 53) et qui présente le premier angle de conicité (α4), et **en ce que** la deuxième portion (45b) est tournée vers l'espace de travail de la pompe (24) et présente le deuxième angle de conicité (α5), qui est supérieur au premier angle de conicité (α4).

6. Pompe haute pression selon la revendication 5, **caractérisée en ce que** le premier angle de conicité (α4) de la première portion (45a) de la surface de siège est inférieur au troisième angle de conicité (α6) de la surface d'étanchéité (49) de l'organe de soupape (46), et **en ce que** le deuxième angle de conicité (α5) de la deuxième portion (45b) de la surface de siège est supérieur au troisième angle de conicité constant (α6) de la surface d'étanchéité (49) de l'organe de soupape (46).
